# EUROPÄISCHE PATENTANMELDUNG

(11) **EP 1 217 304 A1**
(43) Veröffentlichungstag der Anmeldung: **26.06.2002**
(21) Anmeldenummer: 01101913.0
(22) Anmeldetag: 27.01.2001
(51) Int. Cl.: F24C 7/00, G09F 19/12

(54) **Vorrichtung zur Simulation eines offenen Feuers**

(30) Priorität: 22.12.2000 DE 20021826 U
(71) Anmelder: Meltzer, Otto Wilhelm, 47906 Kempen (DE)
(72) Erfinder: Meltzer, Otto Wilhelm, 47906 Kempen (DE)
(74) Vertreter: DR. STARK & PARTNER

(57) **Zusammenfassung**

Die Erfindung betrifft eine Vorrichtung zur Simulation eines offenen Feuers, mit wenigstens einer Projektionsfläche und zumindest einer die Projektionsfläche anstrahlenden Lichtquelle. Um eine Vorrichtung der vorgenannten Art anzugeben, mit der eine realitätsgetreue Simulation eines offenen Feuers möglich ist, wird eine Vorrichtung zur Simulation eines offenen Feuers, mit wenigstens einer Projektionsfläche und zumindest einer die Projektionsfläche anstrahlenden Lichtquelle vorgeschlagen, wobei die Projektionsfläche aus einem leichten und dünnen Material besteht und eine Einrichtung zur Erzeugung einer die Projektionsfläche aufrichtenden und bewegenden Luftströmung mit einem im unteren Bereich der Projektionsfläche angeordneten Luftströmungsaustritt vorgesehen ist.

## Beschreibung

Die Erfindung betrifft eine Vorrichtung zur Simulation eines offenen Feuers, mit wenigstens einer Projektionsfläche und zumindest einer die Projektionsfläche anstrahlenden Lichtquelle.

Aus der Praxis sind Vorrichtungen zur Simulation eines offenen Feuers bekannt, bei denen eine vertikal angeordnete Leinwand als Projektionsfläche vorgesehen ist und eine das Feuer simulierende Lichtquelle in Form einer rotierenden, insbesondere farbig bedruckten Walze vorgesehen ist.

Nachteilig hierbei ist, dass der Eindruck eines offenen Feuers durch die plane und unbewegte Projektionsfläche nur eingeschränkt entsteht.

Aufgabe der Erfindung ist es, die vorgenannten Nachteile zu vermeiden und eine Vorrichtung der vorgenannten Art anzugeben, mit der eine realitätsgetreue Simulation eines offenen Feuers möglich ist.

Diese Aufgabe wird gelöst durch eine Vorrichtung zur Simulation eines offenen Feuers, mit wenigstens einer Projektionsfläche und zumindest einer die Projektionsfläche anstrahlenden Lichtquelle, wobei die Projektionsfläche aus einem leichten und dünnen Material besteht und eine Einrichtung zur Erzeugung einer die Projektionsfläche aufrichtenden und bewegenden Luftströmung mit einem im unteren Bereich der Projektionsfläche angeordneten Luftströmungsaustritt vorgesehen ist. Hierdurch wird aufgrund der bewegten Projektionsfläche ein lebendiger Eindruck erweckt, der die Wirkung eines tatsächlichen offenen Feuers besonders gut simuliert.

Vorzugsweise kann als Einrichtung zur Erzeugung der Luftströmung ein Ventilator vorgesehen sein, es können aber auch andere Einrichtungen, wie z. B. ein Walzen- oder Radiallüfter, eine Kolben- oder Balgpumpe oder dergleichen vorgesehen sein. Sofern die Projektionsfläche leicht genug ist, kann u. U. sogar die Wärmestrahlung der Lichtquelle eine ausreichend starke Luftströmung bewirken.

Auch kann durch die von einer Einrichtung erzeugte Luftströmung die Lichtquelle belüftet und gekühlt werden.

Erfindungsgemäß kann der Luftströmungsaustritt von zumindest einem Luftleitkanal gebildet werden, so dass die Einrichtung zur Erzeugung der Luftströmung von dem Luftströmungsaustritt beabstandet angeordnet sein kann.

Dabei kann der Luftleitkanal als ein der Ausrichtung und der Erstreckung der Projektionsfläche(n) angepasster Hohlraum ausgebildet sein. Sofern nicht mehrere Luftleitkanäle vorgesehen sind, kann der Hohlraum Trennwände oder dergleichen aufweisen, durch welche die Luftströmung entweder in Rotation versetzt werden kann oder eine von der Einrichtung zur Erzeugung der Luftströmung erzeugte Rotation beruhigt werden kann.

Hierbei kann der Luftleitkanal insbesondere aus einer Vielzahl benachbarter hohlzylinderförmiger Hohlräume bestehen, die oberhalb eines Ventilators angeordnet sind.

Vorteilhafterweise kann die Projektionsfläche zylindermantelförmig, insbesondere kreiszylindermantelförmig angeordnet sein, so dass durch eine entsprechend dreidimensionale Ausgestaltung eine besonders realitätsnahe Wirkung der Feuersimulation erzielt wird.

Bei einem bevorzugten Ausführungsbeispiel der Erfindung kann die Projektionsfläche aus mehreren, insbesondere streifenförmigen Teilprojektionsflächen bestehen, so dass durch voneinander unabhängige Bewegungen der Teilprojektionsflächen eine besonders lebendige und realitätsgetreue Simulation eines offenen Feuers entsteht.

Auch kann die Projektionsfläche farbig und feuerähnlich bedruckt sein und/oder es kann wenigstens eine Lichtquelle als farbige Beleuchtungseinrichtung vorgesehen sein.

Vorzugsweise können mehrere, insbesondere verschieden farbige Beleuchtungseinrichtungen vorgesehen sein, wobei die Beleuchtungseinrichtungen unterschiedliche Bereiche erhellen können.

Erfindungsgemäß kann die Vorrichtung in ein kamin- oder ofenförmiges Gehäuse integriert sein.

Auch kann die Vorrichtung in einem insbesondere oberseitig an einer Säule angebrachten schalenförmigen Gehäuse angeordnet sein oder die Vorrichtung kann in ein Möbelstück, insbesondere in einen Tisch integriert sein.

Dabei kann die Vorrichtung oberseitig mit einer durchsichtigen Platte, insbesondere aus Glas oder Acrylglas abgedeckt sein, so dass einerseits die Vorrichtung vor Fremdeinflüssen und Verschmutzungen geschützt ist und andererseits der Bereich oberhalb der Vorrichtung ebenfalls z. B. als Stellfläche nutzbar ist.

Vorteilhafterweise kann die Projektionsfläche aus Seide, insbesondere Fallschirmseide oder Kunstseide bestehen.

Im Folgenden werden in der Zeichnung dargestellte Ausführungsbeispiele der Erfindung erläutert. Es zeigen:
- Fig. 1: ein erstes Ausführungsbeispiel einer erfindungsgemäßen Vorrichtung,
- Fig. 2: ein weiteres Ausführungsbeispiel einer erfindungsgemäßen Vorrichtung,
- Fig. 3: eine Draufsicht auf den Gegenstand nach Fig. 1,
- Fig. 4: eine Draufsicht auf eine weitere erfindungsgemäße Vorrichtung und
- Fig. 5: eine Draufsicht auf den Gegenstand nach Fig. 2.

In allen Figuren werden für gleiche bzw. gleichartige Bauteile übereinstimmende Bezugszeichen verwendet.

Fig. 1 zeigt eine Vorrichtung 1 mit Lichtquellen 2 und einer aus einem leichten und dünnen Material bestehenden Projektionsfläche 3. Die Projektionsfläche 3 besteht dabei aus Seide und weist zumindest partiell streifenförmige Teilprojektionsflächen 4 auf.

Die Vorrichtung 1 hat einen im Wesentlichen kreishohlzylinderförmiges Gehäuse 5, in dem ein Ventilator 6 angeordnet ist, der eine Luftströmung durch eine Vielzahl von Luftleitkanälen 7 hindurchfördert. Am oberen Rand des Gehäuses 5 ist die kreishohlzylindermantelförmig ausgebildete Projektionsfläche 3 angeordnet. In dem Gehäuse 5 sind Lufteinlassöffnungen 8 sowie ein äußerer Mantelring 9 vorgesehen, wobei in dem äußeren Mantelring 9 die Lichtquellen 2 angeordnet sind und die Teilprojektionsflächen 4 anstrahlen. Fig. 3 zeigt eine Draufsicht auf den Gegenstand nach Fig. 1.

Fig. 2 zeigt ein weiteres Ausführungsbeispiel einer erfindungsgemäßen Vorrichtung 1, bei der der Luftleitkanal 7 oberseitig einen kreisringförmigen Luftströmungsaustritt 10 aufweist, in dessen Mitte eine farbige Beleuchtungseinrichtung 11, die aus einer Lichtquelle 2 und einem Farbwechsler 12 besteht, vorgesehen ist. Durch einen zusätzlichen Kanal 13 werden auch die im Mantelring 9 angeordneten Lichtquellen 2 von der Luftströmung umfasst und hierdurch gekühlt. Dabei können die in dem äußeren Mantelring 9 angeordneten Lichtquellen 2 z. B. ein blaues oder blau-gelbes Licht ausstrahlen und lediglich den äußeren Randbereich der Teilprojektionsflächen 4 erfassen, wohingegen die mittlere Lichtquelle 2 der Beleuchtungseinrichtung 11 in Rot- und Orange- sowie Gelbtönen strahlt. Insofern ist der Grundfarbton des "Feuers" rot bis rot-gelb und die bläulichen Effekte stellen ein Aufzüngeln von Flammen dar.

Fig. 5 zeigt eine Draufsicht auf den Gegenstand nach Fig. 2.

Fig. 4 zeigt eine Draufsicht auf eine weitere erfindungsgemäße Vorrichtung 1, bei der als Luftleitkanal 7 eine Gitterstruktur vorgesehen ist.

## Patentansprüche

1. Vorrichtung (1) zur Simulation eines offenen Feuers, mit wenigstens einer Projektionsfläche (3) und zumindest einer die Projektionsfläche (3) anstrahlenden Lichtquelle (2), **dadurch gekennzeichnet, dass** die Projektionsfläche (3) aus einem leichten und dünnen Material besteht und eine Einrichtung zur Erzeugung einer die Projektionsfläche (3) aufrichtenden und bewegenden Luftströmung mit einem im unteren Bereich der Projektionsfläche (3) angeordneten Luftströmungsaustritt (10) vorgesehen ist.

2. Vorrichtung (1) nach Anspruch 1, **dadurch gekennzeichnet, dass** als Einrichtung zur Erzeugung der Luftströmung ein Ventilator (6) vorgesehen ist.

3. Vorrichtung (1) nach Anspruch 1 oder 2, **dadurch gekennzeichnet, dass** der Luftströmungsaustritt (10) von zumindest einem Luftleitkanal (7) gebildet wird.

4. Vorrichtung (1) nach einem der Ansprüche 1 bis 3, **dadurch gekennzeichnet, dass** die Projektionsfläche (3) zylindermantelförmig, insbesondere kreiszylindermantelförmig angeordnet ist.

5. Vorrichtung (1) nach einem der Ansprüche 1 bis 4, **dadurch gekennzeichnet, dass** die Projektionsfläche (3) aus mehreren, insbesondere streifenförmigen Teilprojektionsflächen (4) besteht.

6. Vorrichtung (1) nach einem der Ansprüche 1 bis 5, **dadurch gekennzeichnet, dass** die Projektionsfläche (3) farbig und feuerähnlich bedruckt ist.

7. Vorrichtung (1) nach einem der Ansprüche 1 bis 6, **dadurch gekennzeichnet, dass** wenigstens eine Lichtquelle (2) als farbige Beleuchtungseinrichtung (11) vorgesehen ist.

8. Vorrichtung (1) nach einem der Ansprüche 1 bis 7, **dadurch gekennzeichnet, dass** mehrere, insbesondere verschieden farbige Beleuchtungseinrichtungen (11) vorgesehen sind.

9. Vorrichtung (1) nach Anspruch 8, **dadurch gekennzeichnet, dass** die Beleuchtungseinrichtungen (11) unterschiedliche Bereiche erhellen.

10. Vorrichtung (1) nach einem der Ansprüche 1 bis 9, **dadurch gekennzeichnet, dass** die Vorrichtung (1) in ein kamin- oder ofenförmiges Gehäuse integriert ist.

11. Vorrichtung (1) nach einem der Ansprüche 1 bis 9, **dadurch gekennzeichnet, dass** die Vorrichtung (1) in einem insbesondere oberseitig an einer Säule angebrachten schalenförmigen Gehäuse angeordnet ist.

12. Vorrichtung (1) nach einem der Ansprüche 1 bis 9, **dadurch gekennzeichnet, dass** die Vorrichtung (1) in ein Möbelstück, insbesondere in einen Tisch integriert ist.

13. Vorrichtung (1) nach Anspruch 11, **dadurch gekennzeichnet, dass** die Vorrichtung (1) oberseitig mit einer durchsichtigen Platte, insbesondere aus Glas oder Acrylglas abgedeckt ist.

14. Vorrichtung (1) nach einem der Ansprüche 1 bis 13, **dadurch gekennzeichnet, dass** die Projektionsfläche (3) aus Seide, insbesondere Fallschirmseide oder Kunstseide bestehen.
